# EUROPÄISCHE PATENTSCHRIFT

(11) **EP 2 506 942 B1**
(45) Veröffentlichungstag und Bekanntmachung des Hinweises auf die Patenterteilung: **18.09.2013**
(21) Anmeldenummer: 10788255.7
(22) Anmeldetag: 03.12.2010
(51) Int. Cl.: A63F 9/12

(54) **PUZZLESPIEL MIT EINEM ODER MEHREREN KNICKBAREN PUZZLETEILEN**
PUZZLE HAVING ONE OR MORE FOLDABLE PIECES
PUZZLE COMPRENANT UNE OU PLUSIEURS PIÈCES PLIABLES

(30) Priorität: 03.12.2009 DE 102009056766
(43) Veröffentlichungstag der Anmeldung: 10.10.2012
(73) Patentinhaber: Ravensburger Spieleverlag GmbH, 88214 Ravensburg (DE)
(72) Erfinder: KNELL, Florian, 88436 Eberhardzell-Mühlhausen (DE); BAUER, Jörg, R., 88250 Weingarten (DE)
(74) Vertreter: Beyer, Andreas
(86) Internationale Anmeldenummer: PCT/EP2010/007360
(87) Internationale Veröffentlichungsnummer: WO 2011/066988

(56) Entgegenhaltungen:
- EP-A1- 1 629 872
- WO-A1-95/12443
- WO-A1-95/32037
- WO-A1-97/17687
- DE-A1- 2 916 985
- ES-A1- 2 133 232
- US-A- 4 357 744

## Beschreibung

Die Erfindung betrifft ein Puzzlespiel, das wenigstens ein entlang zumindest einer vordefinierten Knicklinie knickbares Puzzleteil aufweist, welches eine Oberseite und eine Unterseite sowie eine sich zwischen der Oberseite und der Unterseite erstreckende Puzzleteildicke hat, die längs der oder jeder Knicklinie von einer Knickungsinnenseite her reduziert ist, wodurch eine Rinne gebildet ist. Ein solches Puzzlespiel ist aus der WO 95/32037 A1 bekannt.

Bei dem aus der WO 95/32037 A1 bekannten dreidimensionalen Puzzlespiel erfüllen die einen Boden bildenden Elemente (siehe hierzu auch die Figur 3 der WO 95/32037 A1) den Zweck, ein faltbares Puzzleteil im gefalteten Zustand zu arretieren und zu verhindern, dass gefaltete Abschnitte des Puzzleteils wieder in den ebenen Zustand zurückkehren.

Bei herkömmlichen Puzzlespielen mit knickbaren Puzzleteilen zur Erzeugung dreidimensionaler, aus Puzzleteilen zusammengesetzter Gegenstände tritt das Problem auf, dass die ebenen Flächen des Gegenstandes sich wölben, was zu einem unschönen und nicht naturgetreuen Aussehen des fertig gepuzzelten Gegenstandes führt. Außerdem sind insbesondere die letzten Teile eines solchen Gegenstandes nur schlecht zu puzzeln, d.h. insbesondere die letzten Puzzleteile lassen sich nur schwierig in den nahezu fertig gepuzzelten Gegenstand einsetzen.

Der Erfindung liegt die Aufgabe zugrunde, ein verbessertes Puzzlespiel mit knickbaren Puzzleteilen bereitzustellen, bei dem die vorgenannten Probleme nicht mehr auftreten.

Diese Aufgabe ist erfindungsgemäß gelöst mit einem Puzzlespiel, das die im Patentanspruch 1 genannten Merkmale aufweist. Im Rahmen der vorliegenden Erfindung wurde erkannt, dass die sich wölbenden Flächen dreidimensionaler Puzzlespiele und die genannte schlechte Puzzlebarkeit durch Rückstellkräfte hervorgerufen werden, die jedes knickbare Puzzleteil im abgeknickten Zustand in federelastischer Weise auf angrenzende, mit ihm verbundene Puzzleteile überträgt. Diese Rückstellkräfte führen zu Verspannungen in an Knickstellen angrenzenden, flächigen Abschnitten des Puzzlespiels, die in Abhängigkeit des Materials des knickbaren Puzzleteils, der Temperatur, des Knickwinkels, der Geometrie des knickbaren Puzzleteils etc. und somit letztlich vollkommen undefiniert auftreten. Mit der erfindungsgemäßen Lösung werden diese Rückstellkräfte neutralisiert und ihre Übertragung auf angrenzende Puzzleteile verhindert, so dass sich diese Kräfte nicht mehr schädlich auswirken können.

Erfindungsgemäß weist die Feststelleinrichtung wenigstens eine Ausnehmung auf, in die ein korrespondierender Vorsprung beim Abknicken des Puzzleteils eingreift. Zur Fixierung eines gewünschten Knickwinkels greift der Vorsprung klemmend und/oder rastend in die Ausnehmung ein. Beispielsweise kann der Vorsprung gegenüber der Ausnehmung ein geringes Übermaß aufweisen, so dass er in jeder Knickstellung klemmend mit der Ausnehmung in Eingriff ist. Alternativ kann der Vorsprung konisch gestaltet sein, so dass er erst ab einem bestimmten Knickwinkel klemmend mit der Ausnehmung in Eingriff ist. Schließlich kann der Vorsprung bei Erreichen eines gewünschten Knickwinkels rastend mit der Ausnehmung in Eingriff treten, um diesen Knickwinkel lösbar zu fixieren. Beispielsweise kann an wenigstens einer sich zumindest im Wesentlichen in Knicklinienquerschnittsrichtung erstreckenden Fläche des Vorsprungs und/oder der Ausnehmung ein Rastvorsprung ausgebildet sein, der in einer vorbestimmten Knickstellung des Puzzleteils mit einer korrespondierenden Rastvertiefung in einer gegenüberliegenden Fläche der Ausnehmung respektive des Vorsprungs verrastend zusammenwirkt. Zur Sicherstellung der Rastfunktion braucht lediglich ein Rastvorsprung auf der sich in Knicklinienquerschnittsrichtung erstreckenden Fläche beispielsweise des Vorsprungs ausgebildet zu sein, der in eine korrespondierende Rastvertiefung der gegenüberliegenden Fläche der Ausnehmung eingreift. Es können jedoch Rastvorsprünge an mehreren sich in Knicklinienquerschnittsrichtung erstreckenden Flächen des Vorsprungs und/oder sowohl an sich in Knicklinienquerschnittsrichtung erstreckenden Flächen des Vorsprungs und der Ausnehmung ausgebildet sein, die in jeweils zugeordnete Rastvertiefungen der gegenüberliegenden Fläche eingreifen können. Die wenigstens eine Ausnehmung ist in einer Seitenwand einer Rinne angeordnet, die längs einer Knicklinie eines knickbaren Puzzleteils durch die dort reduzierte Puzzleteildicke gebildet ist, und der korrespondierende Vorsprung ist in der gegenüberliegenden Rinnenseitenwand angeordnet.

Die Feststelleinrichtung kann auch so ausgeführt sein, dass der Eingriff zwischen den die lösbare Fixierung bewirkenden Elementen sowohl klemmend als auch rastend erfolgt. Beispielsweise kann ein an einem Vorsprung ausgebildeter Rastvorsprung zunächst in klemmenden Eingriff mit der Ausnehmung kommen, in die der Vorsprung beim Abknicken des Puzzleteils eingreift, und kann bei fortgesetztem Abknicken und Erreichen eines gewünschten Knickwinkels verrastend mit einer zugehörigen Rastvertiefung in Eingriff kommen. Andere Ausführungsformen eines klemmenden und rastenden Eingriffs der Feststelleinrichtung sind möglich.

Der Vorsprung, der beim Abknicken eines knickbaren Puzzleteils in die korrespondierende Ausnehmung der gegenüberliegenden Rinnenseitenwand eingreift, kann verschiedenartig ausgebildet sein. Bei einer bevorzugten Ausführungsform des erfindungsgemäßen Puzzlespiels ist der Vorsprung durch einen die Puzzleteildicke nicht überragenden Abschnitt der jeweiligen Rinnenseitenwand gebildet. Eine solche Ausführungsform gestattet die Unterbringung der Feststelleinrichtung im Bereich der regulären Materialdicke des Puzzleteils, d.h. es gibt keine über die Dicke des Puzzleteils hervorstehenden Elemente der Feststelleinrichtung, vielmehr ist die Feststelleinrichtung beiderseits der sich längs einer Knicklinie erstreckenden Rinne flächenbündig in das Puzzleteil integriert.

Alternativ ist es auch möglich, dass der oder jeder Vorsprung der Feststelleinrichtung die Puzzleteildicke überragt, beispielsweise wenn die Materialdicke der Puzzleteile zu gering ist, um im Rahmen derselben eine Feststelleinrichtung zu realisieren.

Obwohl grundsätzlich pro Knicklinie eines knickbaren Puzzleteils ein Vorsprung und eine damit zusammenwirkende Ausnehmung, die in den beiden sich gegenüberliegenden Rinnenseitenwänden ausgebildet sind, als Feststelleinrichtung ausreichen, sind vorzugsweise mehrere Vorsprünge und damit korrespondierende Ausnehmungen über die Länge einer Rinne verteilt angeordnet, um die Neutralisierung der noch verbleibenden Rückstellkraft über das Puzzleteil hinweg zu vergleichmäßigen. Aufgrund der dann zur Verfügung stehenden, größeren Eingriffsfläche können die einzelnen Elemente der Feststelleinrichtung kleiner ausgeführt werden, ohne dass die insgesamt erzielbare Klemmkraft darunter leidet. Die Vorsprünge selbst können jede Form haben, die ein Klemmen und/oder Rasten in einer korrespondierenden Ausnehmung ermöglicht. Beispielsweise können die Vorsprünge blockförmig, stiftförmig oder lamellenartig ausgebildet sein. An den Vorsprüngen können Rastelemente vorhanden sein, die beim Abknicken in entsprechende Rastvertiefungen eingreifen, welche an gegenüberliegenden Flächen der Feststelleinrichtung vorgesehen sind.

Erfindungsgemäße Puzzlespiele bestehen aus vielen Puzzleteilen, von denen wenigstens eines, in der Regel jedoch mehrere und unter Umständen sogar alle entlang zumindest einer vordefinierten Knicklinie abknickbar sind. Das knickbare Puzzleteil oder die knickbaren Puzzleteile können auch mehrere vordefinierte Knicklinien aufweisen, die beispielsweise parallel zueinander verlaufen und ihre Knickungsinnenseiten alle auf derselben Seite des Puzzleteils angeordnet haben. Alternativ können die Knickungsinnenseiten der verschiedenen Knicklinien auf entgegengesetzten Seiten des Puzzleteils angeordnet sein, beispielsweise abwechselnd auf der einen und der anderen Seite des Puzzleteils, um ein zickzackförmig geknicktes Puzzleteil zu ermöglichen. Auch können Knicklinien eines knickbaren Puzzleteils rechtwinklig zueinander verlaufen und beispielsweise einen gemeinsamen Knicklinienendpunkt haben. Wenn die Knickungsinnenseiten zweier solcher rechtwinklig zueinander verlaufenden Knicklinien auf derselben Seite des knickbaren Puzzleteils angeordnet sind, kann mit einem solchen knickbaren Puzzleteil beispielsweise die Ecke eines Würfels gebildet werden. Selbstverständlich können Knicklinien eines knickbaren Puzzleteils auch schräg zueinander verlaufen, um beispielsweise die Bildung einer Pyramidenspitze oder ähnlicher Teile zu gestatten.

Weil erfindungsgemäß die Puzzleteildicke eines knickbaren Puzzleteils nur von einer Knickungsinnenseite her reduziert ist, hat die Außenseite (Sichtseite) des Puzzleteils im abgeknickten Zustand keine sichtbare Störung, sondern bildet eine einwandfreie Kante zwischen den abgeknickten Teilflächen der Sichtseite des Puzzleteils.

Eine Rinne, die längs jeder Knicklinie eines knickbaren Puzzleteils durch die dort reduzierte Puzzleteildicke gebildet ist, kann verschiedene Querschnittsformen haben, jedoch ist ihr Bodenbereich immer so ausgeführt, dass ein Bodenbereich der Rinne, oberhalb dessen sich die Seitenwände der Rinne erstrecken, im Querschnitt gesehen einen Freiraum definiert, der auch im abgeknickten Zustand des Puzzleteils zumindest teilweise erhalten bleibt. Dieser Freiraum im untersten Bereich jeder Rinne verhindert, dass es beim Abknicken des Puzzleteils am tiefsten Grund der Rinne zu einem Gegeneinanderquetschen von Material kommt, welches eine elastische und in Öffnungsrichtung wirkende Rückstellkraft hervorrufen würde. Vielmehr kann beim Abknickvorgang am Grund der Rinne gegebenenfalls verdrängtes Material in den Freiraum ausweichen. Die Tendenz eines erfindungsgemäßen, knickbaren Puzzleteils, sich nach dem Abknicken wieder zu öffnen, ist deshalb im Vergleich zu herkömmlichen knickbaren Puzzleteilen signifikant vermindert. Bei Ausführungsformen des erfindungsgemäßen Puzzlespiels mit dem Freiraum im Bodenbereich jeder Rinne sind somit die nach Art einer elastischen Feder wirkenden Rückstellkräfte jedes knickbaren Puzzleteils viel kleiner als bisher üblich, so dass die Feststelleinrichtung weniger Kräfte zu neutralisieren hat und daher kleiner und unauffälliger dimensioniert werden kann.

Vorzugsweise ist der Bodenbereich der oder jeder Rinne mit einem abgerundeten Querschnitt versehen. Beispielsweise kann die Rinne einen näherungsweise V-förmigen Querschnitt haben, wobei die Spitze des V's abgeschnitten und durch ein Kreissegment ersetzt ist, beispielsweise durch einen Halbkreis. Auch kann die Rinne einen oben offenen, rechteckigen oder quadratischen Querschnitt haben, wobei die dem Bodenbereich der Rinne zugehörigen Ecken abgerundet ausgeführt sind. Ferner kann die Rinne einen U-förmigen Querschnitt haben. Weitere Querschnittsformen für die Rinne sind möglich, beispielsweise müssen die sich oberhalb des Bodenbereiches einer Rinne erstreckenden Seitenwände der Rinne nicht eben sein, sondern können im Querschnitt gewölbt ausgeführt sein.

Um die erwähnten Rückstellkräfte niedrig zu halten, sind die sich oberhalb des Bodenbereiches der Rinne erstreckenden Rinnenseitenwände so gestaltet, dass sie sich frühestens beim Erreichen eines gewünschten Knickwinkels berühren. Vorzugsweise sind die einander zugewandten Seitenwände der Rinne so geneigt, dass sie sich beim Erreichen des gewünschten Knickwinkels noch nicht berühren, und besonders bevorzugt sind diese Seitenwände zueinander so geneigt, dass sie kurz nach Überschreiten des gewünschten Knickwinkels in Kontakt miteinander kommen. Bei der zuletzt genannten Ausgestaltung fungieren die Rinnenseitenwände als mechanischer Anschlag, der kurz nach Überschreiten des gewünschten Knickwinkels zur Wirkung kommt, ohne dass im gewünschten Knickwinkel selbst irgendwelche Rückstellkräfte durch sich berührende Rinnenseitenwände übertragen werden können.

Die im abgeknickten Zustand eines Puzzleteils wirkenden, gegebenenfalls minimierten Rückstellkräfte werden in ihrer Wirkung neutralisiert durch die erfindungsgemäß vorhandene Feststelleinrichtung, die einen gewünschten Knickwinkel lösbar fixiert. Die Feststelleinrichtung kann dabei so ausgeführt sein, dass sie eine Vielzahl verschiedener Knickwinkel lösbar fixieren kann, sie kann aber auch so ausgebildet sein, dass sie lediglich einen bestimmten gewünschten Knickwinkel lösbar fixiert. Vorzugsweise ist die Feststelleinrichtung nur in Bereichen oberhalb des den Freiraum definierenden Bodenbereiches jeder Rinne vorgesehen.

Erfindungsgemäße Puzzlespiele ermöglichen die Realisierung dreidimensionaler Gebilde mit Ecken, Kanten und Spitzen, wobei sich an Ecken, Kanten oder Spitzen anschließende, ebene Flächen aufgrund der rückstellwirkungsfreien knickbaren Puzzleteile keinerlei Wölbung zeigen und die einzelnen Puzzleteile sich gut in den bereits bestehenden Puzzleteilverbund einsetzen lassen. Ferner wird durch erfindungsgemäße Puzzlespiele die Bildung statisch tragender Winkelprofile ermöglicht, indem eine Mehrzahl knickbarer Puzzleteile im abgeknickten und miteinander verbundenen Zustand jeweils ein Winkelprofil bilden. Mehrere solcher Winkelprofile können beispielsweise als Tragstruktur für ein Gebäude aus Puzzleteilen oder ähnliches dienen.

Werden im Rahmen der vorliegenden Erfindung beschriebene, knickbare Puzzleteile an ihren Umfangsrändern, Fortsätzen und Ausnehmungen so gestaltet, wie in der deutschen Patentanmeldung Nr. 10 2009 056 286.9 mit dem Titel "Selbststabilisierendes Puzzlespiel" desselben Anmelders ausgeführt ist, lassen sich feste und dennoch wieder lösbare Winkelprofile aus Puzzleteilen zusammensetzen, die innerhalb des zu puzzelnden dreidimensionalen Gegenstands eine tragende Funktion auch in horizontaler Richtung übernehmen können. Man erhält auf diese Weise dreidimensionale Gegenstände aus Puzzleteilen mit hoher statischer Belastbarkeit. Zur weiteren Verbesserung der Festigkeit eines dreidimensionalen Puzzles können auch die ebene Flächen bildenden Puzzleteile gemäß der genannten Patentanmeldung Nr. 10 2009 056 286.9 ausgebildet und damit selbststabilisierend sein.

Die einzelnen Puzzleteile eines erfindungsgemäßen Puzzlespiels bestehen vorzugsweise aus Kunststoff, jedoch ist die vorliegende Erfindung nicht auf Puzzleteile aus Kunststoff beschränkt. Beispielsweise können die Puzzleteile aus einem Kartonmaterial hergestellt sein. Auch können die Puzzleteile mehrschichtig aufgebaut sein und die einzelnen Schichten können aus unterschiedlichen Materialien bestehen. Beispielsweise kann jedes Puzzleteil einen Kern aus Kartonmaterial aufweisen, der auf der Oberseite und/oder Unterseite mit Kunststoff beschichtet ist, etwa mittels einer Kunststofffolie. Andere Materialkombinationen sind ebenfalls denkbar.

Wenn die einzelnen Puzzleteile eines erfindungsgemäßen Puzzlespiels aus Kunststoff bestehen, dann sind diese Teile vorzugsweise durch Kunststoffspritzgießen hergestellt. Man erhält auf diese Weise sehr maßgenaue, stabile Puzzleteile bei vernünftigen Herstellungskosten. Je nach dem für die Puzzleteile ausgewählten Material können alternativ aber auch Stanzverfahren zu deren Herstellung verwendet werden.

Die Erfindung wird im Folgenden anhand schematischer Figuren bevorzugter Ausführungsbeispiele zusammen mit weiteren Vorteilen näher erläutert. Es zeigt:
- Figur 1A: ein längs einer Knicklinie knickbares Puzzleteil in Draufsicht,
- Figur 1B: das Puzzleteil aus Figur 1A in einem bereits leicht abgeknickten Zustand,
- Figur 2: ein entlang zweier zueinander rechtwinklig verlaufender Knicklinien knickbares Puzzleteil in Draufsicht,
- Figur 3: die Puzzleteile aus Figur 1A und Figur 2 im abgeknickten und miteinander verbundenen Zustand in räumlicher Darstellung,
- Figur 4: in räumlicher Darstellung mehrere abgeknickte und miteinander verbundene Puzzleteile gemäß Figur 1A, die zusammen ein Winkelprofil bilden,
- Figur 5: in räumlicher, schematischer Darstellung einen Würfel aus Puzzleteilen, wie er unter Zuhilfenahme der in den Figuren 1A und 2 gezeigten, knickbaren Puzzleteile herstellbar ist,
- Figur 6A: ein entgegengesetzt knickbares Puzzleteil mit zwei parallel zueinander verlaufenden Knicklinien im Schnitt,
- Figur 6B: das Puzzleteil aus Figur 6A im abgeknickten Zustand,
- Figur 7A: ein zweifach zur selben Seite hin knickbares Puzzleteil mit einem gewölbten Abschnitt im Querschnitt und in räumlicher Darstellung,
- Figur 7B: ein einfach knickbares Puzzleteil mit gewölbten Flächen im Querschnitt und in räumlicher Darstellung,
- Figur 7C: ein dreifach entgegengesetzt knickbares Puzzleteil mit gewölbten Abschnitten im Schnitt und in räumlicher Darstellung,
- Figur 8: eine Detailansicht einer Feststelleinrichtung zum Fixieren eines gewünschten Knickwinkels,
- Figur 9A: das Puzzleteil mit der Feststelleinrichtung aus Figur 8 im Querschnitt und in geöffnetem Zustand,
- Figur 9B: das Puzzleteil aus Figur 9A im Querschnitt und in etwas abgeknicktem Zustand,
- Figur 9C: das Puzzleteil aus Figur 9A im Querschnitt und in vollständig abgeknicktem Zustand,
- Figur 10A: ein Puzzleteil ähnlich Figur 9A im Querschnitt und mit einer abgewandelten Feststelleinrichtung in geöffnetem Zustand, und
- Figur 10B: das Puzzleteil aus Figur 10A im Querschnitt und in vollständig abgeknicktem Zustand.

In den Figuren 1A und 1B ist ein allgemein mit 10 bezeichnetes erstes Ausführungsbeispiel eines Puzzleteils dargestellt, das eine auch als Sichtseite bezeichnete Oberseite 12, eine entgegengesetzt angeordnete Unterseite 14 und einen sich zwischen der Oberseite 12 und der Unterseite 14 erstreckenden Umfangsrand 16 hat. Die Erstreckung des Umfangsrandes 16 zwischen der Oberseite 12 und der Unterseite 14 entspricht der Puzzleteildicke. Von dem Umfangsrand 16 aus erstrecken sich im gezeigten Ausführungsbeispiel zwei Puzzleteilausnehmungen 18 nach innen und vier Puzzleteilfortsätze 20 nach außen, die in üblicher Weise dazu dienen, das Puzzleteil 10 mit anderen, passenden Puzzleteilen (nicht dargestellt) zu verbinden. Die Puzzleteilausnehmungen 18 und Puzzleteilfortsätze 20 sind lediglich beispielhaft und können anders geformt und angeordnet sein.

Das Puzzleteil 10 ist, wie durch einen Pfeil K angedeutet (siehe Figur 1B), längs einer gestrichelt wiedergegebenen Knicklinie 22 abknickbar, die im gezeigten Ausführungsbeispiel parallel zu zwei Rändern des Puzzleteils 10 verläuft.

Figur 2 zeigt in Draufsicht ein Puzzleteil 11 gemäß einem zweiten Ausführungsbeispiel, das von seinem grundsätzlichen Aufbau dem Puzzleteil 10 entspricht, jedoch zwei rechtwinklig zueinander verlaufende Knicklinien 22 aufweist, die sich in einem gemeinsamen Knicklinienendpunkt 23 treffen. Das Puzzleteil 11 lässt sich durch zweifaches Abknicken längs seiner Knicklinien 22 zur selben Seite hin zu einem dreidimensionalen Körper in Gestalt einer Würfel- oder Quaderecke formen. Die Figur 3 zeigt die beiden Puzzleteile 10 und 11 in fertig abgeknicktem und miteinander verbundenem Zustand in räumlicher Darstellung und verdeutlicht, dass das Puzzleteil 11 die Ecke z.B. eines Würfels bilden kann, dessen Kanten dann durch Puzzleteile 10 fortgesetzt werden können. Die Figur 4 zeigt in räumlicher Darstellung mehrere abgeknickte und miteinander verbundene Puzzleteile 10, die zusammen ein Winkelprofil bilden, welches z.B. zur Fortsetzung einer Würfelkante gemäß Figur 3 dienen kann.

Figur 5 zeigt schematisch und in räumlicher Ansicht einen aus Puzzleteilen zusammengesetzten Würfel, dessen tragendes Gerüst 24 gemäß Figur 3 und 4 aus Puzzleteilen 10 und 11 aufgebaut ist. In dieses tragende Gerüst 24 wird auf allen Würfelseiten je eine Fläche 26 eingesetzt, die aus nicht knickbaren Puzzleteilen zusammengesetzt ist. Vorzugsweise sind die Umfangsränder 16, Ausnehmungen 18 und Fortsätze 20 aller den Würfel bildenden Puzzleteile selbststabilisierend ausgeführt, wie dies in der deutschen Patentanmeldung Nr. 10 2009 056 286.9 desselben Anmelders beschrieben ist.

Die vordefinierten Knicklinien 22 der Puzzleteile 10, 11 und aller anderen Ausführungsformen werden gebildet durch eine rinnenartige Reduzierung der Puzzleteildicke entlang jeder Knicklinie 22. In Figur 6A ist eine erste Ausführungsform von Knickbereichen 28 im Schnitt gezeigt, bei denen durch die Dickenreduzierung gebildete Rinnen 30 einen im Wesentlichen V-förmigen Querschnitt haben mit zwei einander zugewandten Seitenwänden 32, 34, die sich oberhalb eines Bodenbereichs 36 erstrecken, dessen Querschnitt im ungeknickten Zustand des Puzzleteils wie dargestellt halbkreisförmig ist. Die Spitze des V-förmigen Querschnitt jeder Rinne 30 ist sozusagen abgeschnitten und durch einen trogförmigen Bodenbereich mit im gezeigten Beispiel halbkreisförmigem Querschnitt ersetzt worden. Wie Figur 6B zeigt, verhindert der trogförmige Bodenbereich 36 mit abgerundetem Querschnitt wirkungsvoll, dass es beim Abknicken des Puzzleteils längs seiner Knicklinien 22 zu Materialverquetschungen im Bereich des Rinnengrundes kommt. Zwar verkleinert sich beim Abknicken der freie Querschnitt des vom Bodenbereich 36 umschlossenen Raums, es bleibt jedoch selbst im völlig abgeknickten Zustand ein Freiraum 38 bestehen, der elastische Rückstellkräfte minimieren hilft, die dazu tendieren, das abgeknickte Puzzleteil wieder zu öffnen. Die Seitenwände 32, 34 dienen im gezeigten Ausführungsbeispiel als begrenzende Anschläge, indem sie kurz nach Überschreiten des gewünschten Knickwinkels, der hier 90 Grad beträgt, miteinander in Kontakt kommen und kein weitergehendes Abknicken mehr zulassen. Auf diese Weise wird das Puzzleteilmaterial im Bereich der Knickstelle selbst vor einer Überdehnung geschützt.

Die Figuren 7A, 7B und 7C zeigen, jeweils im ungeknickten Querschnitt und nach entsprechendem Abknicken in räumlicher Ansicht, verschiedene knickbare, teilweise gewölbt ausgeführte Puzzleteile 10', 10", 10"', die eine oder mehrere parallel zueinander verlaufende Knicklinien 22 aufweisen. Die mittels dieser Puzzleteile 10', 10" und 10'" erzielbaren, dreidimensionalen Körper sind durch die räumliche Ansicht der entsprechenden Figur verdeutlicht, wobei im Fall der Figur 7C die beiden äußeren Knickbereiche 28 entgegengesetzt angeordnete Knickungsinnenseiten haben.

Um die Wirkung der geringen, noch verbleibenden Rückstellkräfte knickbarer Puzzleteile 10 und 11 zu neutralisieren, weist jedes Puzzleteil 10, 11 pro Knickbereich 28 eine Feststelleinrichtung 40 auf, die einen gewünschten Knickwinkel lösbar fixieren kann. Eine erste Ausführungsform einer solchen Feststelleinrichtung 40 ist in Figur 8 dargestellt. Die Feststelleinrichtung 40 weist drei Ausnehmungen 42 auf, von denen eine in der Seitenwand 32 und zwei in der gegenüberliegenden Seitenwand 34 der Rinne 30 ausgebildet sind. Die ausnehmungsfreien Teile der Seitenwände 32, 34 bilden korrespondierende Vorsprünge 44, die beim Abknicken des Puzzleteils in die jeweils zugehörige Ausnehmung 42 eingreifen. Genauer zeigen dies die Figuren 9A, 9B und 9C, von denen die Figur 9A den vollständig geöffneten Zustand, die Figur 9B einen etwas abgeknickten Zustand und die Figur 9C den vollständig abgeknickten Zustand des Puzzleteils im Schnitt zeigen. Man erkennt deutlich, wie jeder Vorsprung 44 ab einem bestimmten Knickwinkel in die zugehörige Ausnehmung 42 eingreift und Letztere beim Erreichen des gewünschten Knickwinkels vollständig ausfüllt.

Jeder der hier blockförmigen Vorsprünge 44 kann mit etwas Übermaß bezüglich der zugehörigen Ausnehmung 42 ausgebildet sein, so dass er klemmend mit der Ausnehmung 42 in Eingriff gerät. Die Klemmkraft ist dabei so bemessen, dass sie mindestens dazu ausreicht, die elastische Rückstellkraft des knickbaren Puzzleteils zu kompensieren, d.h. die noch vorhandene, elastische Rückstellkraft darf nicht dazu in der Lage sein, den mittels der Klemmkraft fixierten Knickwinkel selbsttätig zu verändern.

Ergänzend und/oder alternativ zum klemmenden Eingriff können an sich in Rinnenquerschnittsrichtung erstreckenden Flächen 46 des Vorsprungs 44 und/oder entsprechenden Flächen 48 der Ausnehmung 42 Rastvorsprünge vorhanden sein, die in einer vorbestimmten Knickstellung des Puzzleteils 10, 11 mit einer korrespondierenden Rastvertiefung in der gegenüberliegenden Fläche 48 bzw. 46 verrastend in Eingriff kommen. Üblicherweise wird diese vorbestimmte Knickstellung dem gewünschten Knickwinkel entsprechen. Der Rasteingriff ist lösbar ausgeführt, beispielsweise indem kugelsegmentförmige Rastvorsprünge mit kalottenförmigen Rastvertiefungen zusammenwirken. Beispielhaft sind in Fig. 8 ein solcher Rastvorsprung 47 auf der Fläche 46 sowie eine solche Rastvertiefung 49 in der Fläche 48 dargestellt.

Ist beispielsweise die Materialdicke eines Puzzleteils 10, 11 zu gering, um in dem zur Verfügung stehenden Raum eine Feststelleinrichtung 40 unterzubringen, so können gemäß Figur 10A Vorsprünge 44' auch über die Materialdicke des Puzzleteils hervorragen und beispielsweise lamellenartig ausgeführt sein. Die sich im abgeknickten Zustand nach Erreichen des gewünschten Knickwinkels ergebende Konfiguration ist in Figur 10B dargestellt. Die Funktionsweise der Vorsprünge 44' und zugehöriger Ausnehmungen 42' entspricht derjenigen der Ausnehmungen 42 und Vorsprünge 44.

Obwohl vorstehend nur jeweils eine Feststelleinrichtung 40 pro Knickbereich 28 erläutert worden ist, versteht es sich, dass deren mehrere über die Länge einer Knicklinie 22 verteilt angeordnet sein können. Auch müssen die Vorsprünge 44 nicht blockförmig sein, sondern können beispielsweise stiftförmig oder lamellenförmig ausgeführt sein.

## Patentansprüche

1. Puzzlespiel, mit wenigstens einem entlang zumindest einer vordefinierten Knicklinie (22) knickbaren Puzzleteil (10; 10'; 10"; 10"'; 11), das eine Oberseite (12) und eine Unterseite (14) sowie eine sich zwischen der Oberseite (12) und der Unterseite (14) erstreckende Puzzleteildicke hat, die längs der oder jeder Knicklinie (22) von einer Knickungsinnenseite her reduziert ist, wodurch eine Rinne (30) gebildet ist, **dadurch gekennzeichnet, dass**
- beidseits längs jeder Knicklinie (22) eine Feststelleinrichtung (40) vorhanden ist, die einen gewünschten Knickwinkel lösbar fixiert, wobei jede Feststelleinrichtung (40) wenigstens eine Ausnehmung (42; 42') aufweist, in die ein korrespondierender Vorsprung (44; 44') beim Knicken des Puzzleteils (10; 10'; 10"; 10"'; 11) klemmend und/oder rastend eingreift,
- die wenigstens eine Ausnehmung (42; 42') in einer Seitenwand (32) der Rinne (30) ausgebildet ist und der korrespondierende Vorsprung (44; 44') in einer gegenüberliegenden Seitenwand (34) der Rinne (30) ausgebildet ist, und dass
- ein Bodenbereich (36) der Rinne (30), oberhalb dessen sich die Seitenwände (32, 34) der Rinne (30) erstrecken, im Querschnitt gesehen einen Freiraum (38) definiert, der zumindest teilweise auch im abgeknickten Zustand des Puzzleteils (10; 10'; 10"; 10"'; 11) erhalten bleibt.

2. Puzzlespiel nach Anspruch 1,
**dadurch gekennzeichnet, dass** an wenigstens einer sich jeweils zumindest im Wesentlichen in Knicklinienquerschnittsrichtung erstreckenden Fläche (46) des Vorsprungs (44) und/oder einer Fläche (48) der Ausnehmung (42) ein Rastvorsprung ausgebildet ist, der in einer vorbestimmten Knickstellung des Puzzleteils (10; 10'; 10"; 10"'; 11) mit einer korrespondierenden Rastvertiefung in einer gegenüberliegenden Fläche der Ausnehmung (42) bzw. des Vorsprungs (44) verrastend zusammenwirkt.

3. Puzzlespiel nach Anspruch 1 oder 2,
**dadurch gekennzeichnet, dass** der Vorsprung (44) durch einen die Puzzleteildicke nicht überragenden Abschnitt der jeweiligen Seitenwand der Rinne (30) gebildet ist.

4. Puzzlespiel nach Anspruch 1 oder 2,
**dadurch gekennzeichnet, dass** der oder jeder Vorsprung (44') die Puzzleteildicke überragt.

5. Puzzlespiel nach einem der Ansprüche 1 bis 4,
**dadurch gekennzeichnet, dass** die beiden sich gegenüberliegenden Seitenwände (32, 34) einer Rinne (30) jeweils wenigstens einen Vorsprung (44; 44') und eine Ausnehmung (42; 42'), vorzugsweise jeweils mehrere Vorsprünge (44; 44') und Ausnehmungen (42; 42') aufweisen.

6. Puzzlespiel nach einem der vorhergehenden Ansprüche,
**dadurch gekennzeichnet, dass** das Puzzleteil (10'; 10"; 10"') mehrere Knicklinien (22) aufweist, die parallel zueinander verlaufen und deren Knickungsinnenseiten auf derselben Seite des Puzzleteils (10'; 10"; 10"') oder auf entgegengesetzten Seiten des Puzzleteils (10'; 10"; 10"') angeordnet sind.

7. Puzzlespiel nach einem der Ansprüche 1 bis 6,
**dadurch gekennzeichnet, dass** das Puzzleteil (11) zwei winklig zueinander verlaufende Knicklinien (22) aufweist, die einen gemeinsamen Knicklinienendpunkt (23) haben und deren Knickungsinnenseiten vorzugsweise auf derselben Seite des Puzzleteils (11) angeordnet sind.

8. Puzzlespiel nach einem der vorhergehenden Ansprüche,
**dadurch gekennzeichnet, dass** die einander zugewandten Seitenwände (32, 34) der Rinne (30) oberhalb des Bodenbereiches (36) zueinander so geneigt sind, dass sie sich beim Erreichen des gewünschten Knickwinkels nicht berühren.

9. Puzzlespiel nach Anspruch 8,
**dadurch gekennzeichnet, dass** die Seitenwände (32, 34) der Rinne (30) zueinander so geneigt sind, dass sie kurz nach Überschreiten des gewünschten Knickwinkels in Kontakt miteinander kommen.

10. Puzzlespiel nach einem der vorhergehenden Ansprüche,
**dadurch gekennzeichnet, dass** eine Mehrzahl knickbarer Puzzleteile (10; 10'; 10"; 10"'; 11) im abgeknickten und miteinander verbundenen Zustand ein Winkelprofil bilden.

## Claims

1. Jigsaw puzzle including at least one puzzle piece (10; 10'; 10"; 10"'; 11) adapted to be bent along at least one predefined bending line (22) and having an upper side (12) and a lower side (14) and a puzzle piece thickness that extends between the upper side (12) and the lower side (14), which thickness is reduced from an inner side of the bend along the bending line (22) or each bending line (22), whereby a groove (30) is formed,
**characterised in that**,
- on either side of, and along, each bending line (22), there is a fixing device (40) which releasably fixes a desired bending angle, each fixing device (40) having at least one recess (42; 42') in which a corresponding protrusion (44; 44') engages in a clamping and/or latching manner when the puzzle piece (10; 10'; 10"; 10"'; 11) is bent;
- the at least one recess (42; 42') is provided in a side wall (32) of the groove (30), and the corresponding protrusion (44; 44') is constructed in an opposing side wall (34) of the groove (30); and that
- a bottom region (36) of the groove (30), above which the side walls (32; 34) of said groove (30) extend, defines, when viewed in cross-section, a free space (38) which remains at least partially maintained, even when the puzzle piece (10; 10'; 10"; 10"'; 11) is in the bent-over state.

2. Jigsaw puzzle according to claim 1,
**characterised in that** there is provided, on at least one face (46) of the protrusion (44) and/or one face (48) of the recess (42), which face in each case extends at least substantially in the direction of the bending line cross-section, a latching protrusion which interacts, when the puzzle piece (10; 10'; 10"; 10"'; 11) is in a predetermined bending position, in an inter-latching manner with a corresponding latching depression in an opposing face of the recess (42) or of the protrusion (44), respectively.

3. Jigsaw puzzle according to claim 1 or 2,
**characterised in that** the protrusion (44) is formed by a section of the corresponding side wall of the groove (30) that does not project above the puzzle piece thickness.

4. Jigsaw puzzle according to claim 1 or 2,
**characterised in that** the protrusion (44'), or each protrusion (44'), projects above the puzzle piece thickness.

5. Jigsaw puzzle according to one of claims 1 to 4,
**characterised in that** the two mutually opposing side walls (32, 34) of a groove (30) each have at least one protrusion (44; 44') and one recess (42; 42'), and preferably each have a number of protrusions (44; 44') and recesses (42; 42').

6. Jigsaw puzzle according to one of the preceding claims,
**characterised in that** the puzzle piece (10'; 10"; 10"') has a number of bending lines (22) which extend parallel to one another, the inner sides of which are arranged on the same side of the puzzle piece (10'; 10"; 10"') or on opposite sides of the puzzle piece (10'; 10"; 10"').

7. Jigsaw puzzle according to one of claims 1 to 6,
**characterised in that** the puzzle piece (11) has two bending lines (22) which extend at an angle to one another and have a common end point (23) of the bending lines, the inner sides of which are preferably arranged on the same side of the puzzle piece (11).

8. Jigsaw puzzle according to one of the preceding claims,
**characterised in that** the side walls (32, 34) of the groove (30) that face towards one another are inclined in relation to one another above the bottom region (36) such that they do not touch each other when the desired bending angle is reached.

9. Jigsaw puzzle according to claim 8,
**characterised in that** the side walls (32, 34) of the groove (30) are inclined in relation to one another such that they come into contact with one another shortly after the desired bending angle has been exceeded.

10. Jigsaw puzzle according to one of the preceding claims,
**characterised in that**, in the state in which they are folded over and connected to one another, a plurality of bendable puzzle pieces (10; 10'; 10"; 10"'; 11) form an angle profile.

## Revendications

1. Puzzle comportant au moins une pièce de puzzle (10 ; 10' ; 10" ; 10"' ; 11), laquelle est pliable le long d'au moins une ligne de pliage prédéfinie (22) et possède une face supérieure (12) et une face inférieure (14) ainsi qu'une épaisseur de pièce de puzzle qui s'étend entre lesdites face supérieure (12) et face inférieure (14) et qui s'amoindrit à partir d'une face intérieure de pliage le long de la ou de chaque ligne de pliage (22), ce par quoi est formée une rainure (30),
**caractérisé en ce que**
- il est prévu des deux côtés le long de chaque ligne de pliage (22) un dispositif de blocage (40) qui fixe de manière amovible un angle de pliage souhaité, chaque dispositif de blocage (40) présentant au moins un évidement (42 ; 42') dans lequel une saillie correspondante (44 ; 44') vient en prise par serrage et/ou par encliquetage lors du pliage de ladite pièce de puzzle (10 ; 10' ; 10" ; 10"' ; 11),
- l'évidement (42 ; 42') est réalisé dans une paroi latérale (32) de la rainure (30) et la saillie correspondante (44 ; 44') est quant à elle réalisée dans une paroi latérale (34) opposée de la rainure (30), et **en ce que**
- une zone de fond (36) de la rainure (30), au-dessus de laquelle s'étendent les parois latérales (32, 34) de la rainure (30), définit, vue en coupe transversale, un espace libre (38) qui reste conservé pour le moins partiellement également à l'état plié de la pièce de puzzle (10 ; 10' ; 10" ; 10"' ; 11).

2. Puzzle selon la revendication 1,
**caractérisé en ce qu'**une saillie d'encliquetage, qui, dans une position de pliage prédéfinie de la pièce de puzzle (10 ; 10' ; 10" ; 10"' ; 11), coopère de manière bloquante avec un renfoncement d'encliquetage correspondant ménagé dans une surface opposée de l'évidement (42) ou de la saillie (44), est formée sur au moins une surface (46) de la saillie (44), laquelle surface s'étend au moins pour l'essentiel dans la direction transversale de la ligne de pliage, et/ou sur une surface (48) de l'évidement (42).

3. Puzzle selon les revendications 1 ou 2,
**caractérisé en ce que** la saillie (44) est respectivement formée par un segment de paroi latérale de la rainure (30), lequel segment ne fait pas saillie de l'épaisseur de la pièce de puzzle.

4. Puzzle selon les revendications 1 ou 2,
**caractérisé en ce que** la ou chaque saillie (44') fait saillie de l'épaisseur de la pièce de puzzle.

5. Puzzle selon l'une des revendications 1 à 4,
**caractérisé en ce que** les deux parois latérale opposées (32, 34) d'une rainure (30) présentent chacune au moins une saillie (44 ; 44') et un évidement (42 ; 42'), préférentiellement plusieurs saillies (44 ; 44') et plusieurs évidements (42 ; 42').

6. Puzzle selon l'une des revendications précédentes,
**caractérisé en ce que** la pièce de puzzle (10' ; 10" ; 10'") présente plusieurs lignes de pliage (22) qui s'étendent parallèlement les unes par rapport aux autres et dont les faces intérieures de pliage sont disposées sur la même face de la pièce de puzzle (10' ; 10" ; 10'") ou sur des faces opposées de la pièce de puzzle (10' ; 10" ; 10'").

7. Puzzle selon l'une des revendications 1 à 6,
**caractérisé en ce que** la pièce de puzzle (11) présente deux lignes de pliage (22) s'étendant de manière angulaire l'une par rapport à l'autre, lesquelles possèdent un point final de ligne de pliage (23) commun et dont les faces intérieures de pliage sont disposées préférentiellement sur la même face de la pièce de puzzle (11).

8. Puzzle selon l'une des revendications précédentes,
**caractérisé en ce que** les parois latérales (32, 34) tournées l'une vers l'autre de la rainure (30) sont inclinées de telle manière l'une par rapport à l'autre au-dessus de la zone de fond (36) qu'elles ne se touchent pas lorsque l'angle de pliage souhaité est atteint.

9. Puzzle selon la revendication 8,
**caractérisé en ce que** les parois latérales (32, 34) de la rainure (30) sont inclinées de telle manière l'une par rapport à l'autre qu'elles viennent en contact peu après que l'angle de pliage souhaité est dépassé.

10. Puzzle selon l'une des revendications précédentes,
**caractérisé en ce qu'**une pluralité de pièces de puzzle pliables (10 ; 10' ; 10" ; 10"', 11) forme un profilé angulaire à l'état plié et assemblé.
